# EUROPÄISCHE PATENTSCHRIFT

(11) **EP 3 574 257 B1**
(45) Veröffentlichungstag und Bekanntmachung des Hinweises auf die Patenterteilung: **14.04.2021**
(21) Anmeldenummer: 18705326.9
(22) Anmeldetag: 29.01.2018
(51) Int. Cl.: F21V 21/116, F21V 21/30, F21S 8/08, F21W 131/103

(54) **VARIABEL EINSTELLBARES SCHNELLBEFESTIGUNGSSYSTEM FÜR LEUCHTEN AUF MASTFLANSCHE**
VARIABLE QUICK-COUPLING SYSTEM FOR LIGHT FIXTURES ON A POST FLANGE
SYSTÈME DE FIXATION RAPIDE, RÉGLABLE DE MANIÈRE VARIABLE, DE LAMPES SUR DES BRIDES DE MÂT

(30) Priorität: 30.01.2017 DE 102017101784
(43) Veröffentlichungstag der Anmeldung: 04.12.2019
(73) Patentinhaber: SITECO GmbH, 83301 Traunreut (DE)
(72) Erfinder: RICHTER, Jozef, 84701 Hurbanovo (SK); KRONAST, Martin, 83137 Schonstett (DE); DÖRING, Manfred, 83512 Wasserburg/Inn (DE); HOLZBAUER, Jochen, 83278 Traunstein (DE)
(74) Vertreter: Schmidt, Steffen
(86) Internationale Anmeldenummer: PCT/EP2018/052135
(87) Internationale Veröffentlichungsnummer: WO 2018/138338

(56) Entgegenhaltungen:
- EP-A1- 2 863 116
- DE-U1-202013 102 664

## Beschreibung

Die vorliegende Erfindung betrifft Leuchten zur Befestigung auf einem Mast, wie z.B. Straßenleuchten, die ein Leuchtengehäuse und einen Mastflansch aufweisen. Der Mastflansch weist eine Aufnahme auf, die es ermöglicht, die Leuchte an dem Ende eines Leuchtenmasts zu befestigen.

Für derartige Leuchten ist es im Stand der Technik üblich, eine Verstellvorrichtung zwischen dem Mastflansch und dem Leuchtengehäuse vorzusehen, die es ermöglicht, die Leuchte gegenüber dem am Mast festzumontierenden Mastflansch in unterschiedliche Winkelstellungen zu bringen. Ein Beispiel für eine solche Mastbefestigung für Straßenleuchten ist in der DE 10 2010 033 977 A1 beschrieben. In diesem Stand der Technik ist eine Leuchte mit wenigstens zwei Lagerschalen an einem walzenförmigen Lagerelement befestigt, wobei eine lösbare Klemmvorrichtung vorgesehen ist, um die Lagerschalen in unterschiedlichen Winkelstellungen in Bezug auf das walzenförmige Lagerelement festzulegen. Obgleich diese Lösung eine Vielzahl von Winkelstellungen ermöglicht, ist die Konstruktion jedoch verhältnismäßig aufwändig.

Eine einfachere Variante zur variablen Befestigung eines Mastflansches an einem Leuchtengehäuse sieht vor, dass der Mastflansch einen Kreissegmentabschnitt mit Kerben aufweist, die an einen kongruenten Kreissegmentabschnitt an dem Leuchtengehäuse anliegt. Die über die gesamten Anlageflächen vorgesehenen Kerben ermöglichen es, das Leuchtengehäuse in unterschiedlichen Winkelstellungen in Bezug auf den Mastflansch zu montieren. Allerdings sind zum Befestigen des Leuchtengehäuses an den Mastflansch Befestigungsmittel, z.B. in Form von mehreren Schrauben, notwendig, die den Kreissegmentabschnitt des Mastflansches mit dem Leuchtengehäuse verbinden. Diese Befestigungsmittel müssen im Wesentlichen die gesamte Schwerkraft und ggf. Windkraft, welche auf das Leuchtengehäuse einwirkt, aufnehmen. Die Kräfte können erheblich sein, weil derartige Leuchten häufig einen großen Überstand über den Mastflansch aufweisen, so dass ein erhebliches Drehmoment von der Gewichtskraft der Leuchte auf die Verbindung zwischen dem Mastflansch und dem Leuchtengehäuse einwirkt. Entsprechend viele Schrauben oder sonstige lösbare Befestigungsmittel müssen vorgesehen werden.

EP 2 863 116 A1 offenbart eine Leuchte nach dem Oberbegriff des Anspruchs 1.

Aufgabe der vorliegenden Erfindung ist es, eine Leuchte mit einem einstellbaren Befestigungssystem für den Mastflansch bereitzustellen, welche einfach und schnell montierbar ist und darüber hinaus möglichst wenig separate Bauteile erfordert.

Gelöst wird die Aufgabe durch eine Leuchte nach Anspruch 1.

Eine Besonderheit der erfindungsgemäßen Leuchte besteht darin, dass der Mastflansch wenigstens ein Steckelement aufweist, welches wahlweise in verschiedene Einsteckpositionen des Leuchtengehäuses eingesteckt werden kann, und ferner der Mastflansch ein von dem Steckbereich beabstandeten Stützbereich aufweist, an dem sich das Leuchtengehäuse mit einer Anlagefläche am Mastflansch abstützt. Durch die Kombination des Steckelements und des Stützbereiches kann eine Verbindung zwischen dem Leuchtengehäuse und dem Mastflansch erzielt werden, die alleine aufgrund der Geometrie der Bauteile bereits ein Halten des Leuchtengehäuses an dem Mastflansch gewährleistet. Durch das Wechselwirken der zwei Kontaktbereiche, nämlich am Steckelement und am Stützbereich, kann das Drehmoment, welches auf die Verbindung zwischen dem Mastflansch und dem Leuchtengehäuse durch die Gewichtskraft des Leuchtengehäuses ausgeübt wird, aufgefangen werden. Ferner ist es möglich, dadurch dass mehrere Einsteckpositionen für das Steckelement vorgesehen sind, das Leuchtengehäuse an dem Mastflansch in verschiedene Winkelpositionen zu befestigen. Die Winkelpositionen sind zwar nur stufenweise entsprechend der Anzahl von Einsteckpositionen am Leuchtengehäuse einstellbar. Dies ist aber in der Regel für die gewünschte Ausrichtung der Lichtaustrittsfläche des Leuchtengehäuses gegenüber dem Mast vollkommen ausreichend. Im Unterschied zum vorhergehend zitierten Stand der Technik sind keine Schraubelemente notwendig, um den Mastflansch an dem Leuchtengehäuse zu fixieren. Dies ermöglicht eine schnellere Montage der Leuchte und außerdem verringert es die Anzahl der notwendigen Bauteile.

Im Stand der Technik wurde immer davon ausgegangen, dass das Leuchtengehäuse sich um eine tatsächliche Drehachse oder eine virtuelle Drehachse gegenüber dem Mastflansch drehen muss. Von diesem Konzept wurde bei der vorliegenden Erfindung insoweit abgewichen, dass die Einsteckpositionen und die zugehörigen Kontaktstellen zwischen den Stützbereichen der Anlagefläche nicht auf einer gemeinsamen Kreisbahn liegen müssen. Mit anderen Worten, die durch die Einsteckpositionen vorgegebenen Montagelagen des Leuchtengehäuses gegenüber dem Mastflansch unterscheiden sich nicht nur durch eine Drehung, sondern können sich außerdem auch noch durch unterschiedliche Höhen zwischen dem Mastflansch und dem Leuchtengehäuse unterscheiden. Das im Stand der Technik übliche Konzept, die Leuchte nur um eine vorgegebene Achse zu drehen, wird dadurch verlassen.

Gemäß einer bevorzugten Ausführungsform sind die Einsteckpositionen in dem Leuchtengehäuse so angeordnet, dass die Lichtaustrittsfläche des Leuchtengehäuses gegenüber dem Mastflansch über einen Winkelbereich von wenigstens 3°, vorzugsweise von wenigstens 10°, 15° oder 20°, stufenweise einstellbar ist. Beispielsweise können wenigstens zwei, drei oder vier Einsteckpositionen vorgesehen sein, wobei zwischen jeweils zwei benachbarten Einsteckpositionen das Leuchtengehäuse gegenüber dem Mastflansch um einen Winkel von wenigstens 3° oder 5° verlagert wird.

Gemäß einer bevorzugten Ausführungsform weist der Mastflansch zwei Steckelemente auf, welche wahlweise in jeweils eine der Einsteckpositionen am Leuchtengehäuse einsteckbar sind, und die Anlagefläche des Leuchtengehäuses stützt sich auf einen von zwei zu dem jeweils eingesteckten Steckelement beabstandeten Stützbereich des Mastflansches ab. Gemäß dieser Ausführungsform lässt sich der Mastflansch in zwei vollkommen unterschiedlichen Lagen, z.B. um 90° geschwenkt und 180° gedreht, an dem Leuchtengehäuse befestigen durch Auswahl von einer der zwei Steckelemente am Mastflansch. Für jede dieser zwei Ausrichtungen kann der Mastflasch ferner durch Auswahl einer der Einsteckpositionen am Leuchtengehäuse eine Feinjustierung des Winkels vorgenommen werden. D.h. in jeder der zwei Grundpositionen kann das Leuchtengehäuse über dem Mastflansch z.B. in einem Winkelbereich von wenigstens 3° bis wenigstens 20° eingestellt werden. Diese Konstruktion eignet sich insbesondere für Leuchten, die an unterschiedlichen Masten befestigt werden sollen. Vom Grundsatz her gibt es zwei verschiedene Montagelagen einer Mastleuchte an einem Leuchtenmast. Der Leuchtenmast kann sich bis zur Leuchte vertikal erstrecken und das Leuchtengehäuse wird in einem Winkel von etwa 90° auf das vertikale Leuchtenmastende aufgesetzt. Diese Montageposition bezeichnet man als "Aufsatzmontage". Die Mastaufnahme muss sich für die Aufsatzmontage etwa mit 90° zur Leuchtenlängsachse bzw. der Lichtaustrittsflächen des Leuchtengehäuses erstrecken. Alternativ kann der Mastflansch am Leuchtengehäuse so befestigt werden, dass der Mastansatz etwa parallel zur Längserstreckung des Leuchtengehäuses bzw. der Lichtaustrittsfläche des Leuchtengehäuses verläuft. Diese Montageposition bezeichnet man auch als "Ansatzmontage" und ist dafür geeignet, um Leuchten an einem horizontal verlaufenden Mastende anzubringen. Daher ist gemäß einer bevorzugten Ausführungsform vorgesehen, dass die zwei Steckelemente in einem Winkelabstand so am Mastflansch vorgesehen sind, dass der Mastflansch wahlweise in zwei um 90° geschwenkte Positionen an dem Leuchtengehäuse montierbar ist, wenn wahlweise eines der beiden Steckelemente in die jeweils gleiche Einsteckposition des Leuchtengehäuses eingesteckt ist, wobei die Längsachse der Mastaufnahme gegenüber der Lichtaustrittsfläche in einem Querschnitt durch die Längsachsen des Leuchtengehäuses und der Mastaufnahme in einem Winkel von etwa 0° und etwa 90° einnimmt. In der Praxis wird ein Wert von 1,5° bzw. 91,5° verwendet, um zu verhindern, dass bei einem nicht exakt ausgerichteten Leuchtenmast ein negativer Anstellwinkel der Lichtaustrittsfläche entsteht. Durch die Anordnung der beiden Steckelemente in dieser Ausführungsform kann daher die gleiche Leuchte sowohl für die Aufsatzmontage als auch für die Ansatzmontage eingerichtet werden. In beiden Grundkonfigurationen kann durch die Auswahl der Einsteckpositionen für das jeweilige Steckelement ferner noch die Feinabstimmung vorgenommen werden, d.h. das Leuchtengehäuse kann gegenüber dem Mastflansch in einen Winkelbereich von wenigstens 3° bis wenigstens 20° durch Auswahl der Einsteckposition eingestellt werden.

Gemäß einer Weiterbildung der zuletzt genannten Ausführungsformen ist ferner vorgesehen, dass die zwei Steckelemente am Mastflansch durch jeweils einen Steckbereich und dem zugehörigen beabstandeten Stützbereich des Mastflansches gebildet sind. Mit anderen Worten, der Mastflansch weist zwei Bereiche auf, die wahlweise als Steckelement und als Stützbereich dienen können. Die Einsteckpositionen bzw. der Anlagebereich am Leuchtengehäuse sind demgegenüber so eingerichtet, dass sie formschlüssig mit beiden Elementen am Mastflansch zusammenwirken können. Auf diese Weise lässt sich besonders einfach ein Mastflansch konstruieren, welcher in zwei verschiedenen Lagen, nämlich für die Aufsatzmontage und die Ansatzmontage, am Leuchtengehäuse montierbar ist und in jeder dieser Grundstellungen durch Auswahl der Einsteckposition noch im Winkel gegenüber dem Mastflansch feinjustiert werden kann.

Gemäß einer bevorzugten Ausführungsform weist der Anlagebereich einen Dorn auf, der mit einer Öffnung oder einer Fläche im Stützbereich des Mastflansches so zusammenwirkt, dass das Leuchtengehäuse vom Mastflansch nur in einer Richtung entgegengesetzt zu der Einsteckbewegung des Steckelements in eine der beliebigen Einsteckpositionen abnehmbar ist. Der Dorn am Anlagebereich des Leuchtengehäuses kann sich durch eine kleine Öffnung im Stützbereich des Mastflansches erstrecken. Alternativ kann auch vorgesehen sein, dass der Dorn an einer Fläche des Mastflansches, insbesondere einer Innenfläche des Mastflansches, anliegt. In der Ausführungsform mit zwei Steckelemente bzw. Stückbereichen am Mastflansch kann auch vorgesehen sein, dass der Dorn in einer Montageposition, z.B. der Aufsatzmontage, an einer Fläche des Stützbereichs anliegt, während in der anderen Montageposition, z.B. der Ansatzmontage, der Dorn sich durch eine Öffnung in dem Stützbereich des Mastflansches erstreckt. Der Dorn hat die Funktion, dass das Leuchtengehäuse nur in der Richtung abgenommen werden kann, in welcher das Leuchtengehäuse auf die Einsteckvorrichtung aufgesteckt ist. Dadurch können insbesondere Kippmomente abgefangen werden, die auf die Verbindung zwischen dem Mastflansch und dem Leuchtengehäuse durch die Schwerkraft des Leuchtengehäuses einwirken. In dieser Ausführungsform ist selbst bei üblichen Windlasten, die auf das Leuchtengehäuse im montierten Zustand einwirken, die Kräfte bereits abgefangen, welche möglicherweise das Leuchtengehäuse von dem Mastflansch lösen könnten. Lediglich exakt in der Einsteckrichtung, welche etwa in der Horizontalen verläuft, kann das Leuchtengehäuse von dem Mastflansch abgehoben werden. In dieser Richtung treten in der Regel nur geringe Windkräfte auf. Alleine durch die Gewichtskraft des Leuchtengehäuses, die dieser Kraftrichtung entgegenwirkt, ist daher die sichere Montage des Leuchtengehäuses auf dem Mastflansch gewährleistet.

Gemäß einer erfindungsgemäßen Alternative weist die Leuchte ferner eine Feder auf, welche zur Fixierung des Mastflansches an dem Leuchtengehäuse in einem Bereich zwischen der Anlagefläche und dem Stützbereich eine elastische Kraft aufbringt, die einem Abrücken des Stützbereiches von der Anlagefläche entgegenwirkt. Das Federelement dient als zusätzliche Sicherung, so dass das Leuchtengehäuse nicht mehr von dem Mastflansch, auch nicht exakt entgegengesetzt der Einsteckbewegung, abgehoben werden kann. Dazu sind keine sonderlich großen Kräfte von dem Federelement aufzubringen, weil im Unterschied zu den gebräuchlichen Konstruktionen im Stand der Technik die Gewichtskraft des Leuchtengehäuses alleine durch das Steckelement und den Stützbereich am Mastflansch bereits aufgenommen werden. Die Feder dient nur als zusätzliche Sicherung, die aber selbst keine nennenswerten Kräfte aufnehmen muss.

Gemäß einer Weiterbildung der zuletzt genannten Ausführungsform stützt sich die Feder mit einem oder zwei freien Enden an dem Leuchtengehäuse ab, um die elastische Kraft aufzubringen. Beispielsweise kann vorgesehen sein, dass das Federelement etwa U-förmig gebildet ist, wobei die freien Schenkel durch die beiden freien Enden des U gebildet sind. Der mittlere Bereich des U-förmigen Federelements ist im Bereich zwischen dem Stützelement und der Anlagefläche eingeklemmt und drückt mit einem oder mehreren Vorsprüngen auf diese Bereiche, wenn die freien Schenkel in Richtung zu dem Leuchtengehäuse gedreht werden und jeweils in Aussparungen im Leuchtengehäuse eingehakt werden. Dadurch kann die als Sicherungselement wirkende Feder werkzeuglos, wie im Übrigen auch die anderen Bauteile der Leuchte, montiert werden. Durch die Hebelkraft, welche die freien Schenkel im Verhältnis zu den als Anpresselement wirkenden Abschnitten der Feder aufbringen, wird der notwendige Anpressdruck bereits dadurch erzielt, dass die freien Schenkel lediglich händisch vorgespannt und in die entsprechenden Vertiefungen am Leuchtengehäuse eingerastet werden.

Gemäß einer weiteren erfindungsgemäßen Alternative weist das Leuchtengehäuse einen Kipphebelverschluss auf, der dafür eingerichtet ist, den Stützbereich des Mastflansches gegenüber der Anlagefläche des Leuchtengehäuses zu fixieren. Der Kipphebel kann in der Art eines Verschlusses von einem Skischuh ausgeführt sein, der mit dem Bügel an einem Vorsprung des Leuchtengehäuses angreift und nach Überwinden eines Totpunktes bei einer Schwenkbewegung des Kipphebels den Bügel soweit anspannt, dass der Vorsprung am Leuchtengehäuse gegenüber dem Kipphebel am Mastflansch gesichert ist. Diese Ausführungsform kann insbesondere als Alternative zur der vorhergehend genannten Sicherungsfeder eingesetzt werden, wobei sich beide System auch in einer Ausführungsform ergänzen können. Unter Fixierung des Stützbereichs des Mastflansches an der Anlagefläche ist auch hierbei lediglich eine Sicherung gemeint, weil die einwirkenden Gewichts- bzw. Windkräfte bereits durch die Steck- bzw. Stützfunktion des Steckelements und des Stützbereichs aufgenommen werden.

Gemäß einer Weiterbildung der zuletzt genannten Ausführungsform greift der Kipphebelverschluss mit einem Bügel in einen oder zwei Vorsprünge ein, die sich von dem Leuchtengehäuse durch eine bzw. zwei Aussparungen im Stützbereich, insbesondere einen bzw. längliche Schlitze im Stützbereich, in jeder möglichen Montageposition, die durch das wahlweise Einstecken des Steckelements in eine der Einsteckpositionen vorgegeben ist, erstrecken. Der Kipphebelverschluss muss, wie vorhergehend ausgeführt, dabei lediglich als Sicherungselement dienen. Diese Ausführungsform eignet sich insbesondere für Varianten der Leuchte, welche einen herkömmlichen Mastflansch in Verbindung mit einem neuen Leuchtengehäuse verwenden. Beispielsweise kann der Mastflansch ausgebildet sein mit einer halbschalenförmigen Aufnahme wie im Stand der Technik beschrieben. Dabei wirkt die vordere und die hintere Kante der halbkreisförmigen Schale als Steckelement bzw. Stützelement des Mastflansches. Das Leuchtengehäuse ist mit den Einsteckpositionen bzw. dem Anlagebereich genau auf diese Form des Steckelements bzw. Stützbereichs abgestimmt. In derartigen Mastflanschen wurden auch im Stand der Technik Schlitze oder Aussparungen vorgesehen, die dafür bestimmt waren, mit Schrauben das Leuchtengehäuse an dem Mastflansch zu befestigen. Anstelle dieser Schraubern weist das neue Leuchtengehäuse nunmehr Vorsprünge auf, die etwa den Durchmesser der Schraube besitzen, jedoch selbstverständlich ohne Schraubenkopf, und fest am Leuchtengehäuse vorgesehen sind. An dem Bereich des einen oder mehreren Vorsprünge, die sich durch die Aussparung des Mastflansches erstrecken, kann der Bügel des Kipphebelverschlusses angreifen. Diese Ausführungsform ist bevorzugt, wenn es darum geht, alte Mastleuchten zu sanieren. Häufig ist es aufgrund von Korrosion nicht mehr möglich, den alten Mastflansch von dem Mast abzunehmen. Bei dieser Ausführungsform kann jedoch der alte Mastflansch weiterbenutzt werden und nur das alte Leuchtengehäuse wird durch ein neues Leuchtengehäuse ausgetauscht, welches die vorhergehend beschriebenen Merkmale aufweist. Dadurch ist eine Sanierung der Leuchte möglich, selbst wenn der alte Mastflansch weiter verwendet werden muss.

Weitere Merkmale und Vorteil der vorliegenden Erfindung werden aus der nachfolgenden Beschreibung bevorzugter Ausführungsformen deutlich, die in Verbindung mit den beigefügten Figuren gegeben wird. In den Figuren ist Folgendes dargestellt:
Figur 1 zeigt einen Querschnitt durch einen Mastflansch und den hinteren Teil eines Leuchtengehäuses gemäß einer Ausführungsform der Erfindung, wobei der Mastflansch von dem Leuchtengehäuse noch getrennt ist.
Figur 2 zeigt eine Abbildung entsprechend der Figur 1, wobei der Mastflansch und das Leuchtengehäuse verbunden sind.
Figur 3 zeigt eine Abbildung entsprechend Figur 2, wobei der Mastflansch in einer um 90° geschwenkten Position mit dem Leuchtengehäuse verbunden ist.
Figur 4 zeigt eine perspektivische Ansicht der Leuchte nach Figur 1 mit einem Federelement.
Figur 5 zeigt eine perspektivische Ansicht entsprechend der Figur 4, wobei das Federelement gesichert ist.
Figur 6 zeigt eine perspektivische Ansicht einer alternativen Ausführungsform einer Leuchte, welche einen Kipphebelverschluss zum Sichern des Mastflansches an dem Leuchtengehäuses aufweist.
Figur 7 zeigt eine Abbildung entsprechend der Figur 6, wobei der Mastflansch mit dem Gehäuse verbunden ist.

Bezugnehmend auf die Figuren 1 bis 5 wird eine erste Ausführungsform einer Leuchte zur Befestigung an einem Mast beschrieben. Die Leuchte weist einen Mastflansch 10 und ein Leuchtengehäuse 20 auf, wobei in allen Abbildungen nur der hintere Teil des Leuchtengehäuses 20 dargestellt ist. Es ist zu verstehen, dass sich das Leuchtengehäuse weiter erstreckt und auf wenigstens einer Seite, in den Figuren auf der nach unten weisenden Seite, eine Lichtaustrittsfläche aufweist.

Der Mastflansch 10 besitzt eine Mastaufnahme 12 in Form einer zylindrischen Öffnung, die dafür eingerichtet ist, um auf das Ende eines Leuchtenmastes (in den Figuren nicht dargestellt) aufgesteckt zu werden. In einer Seitenwand des Mastflansches 12 sind 2 Schrauböffnungen 14 vorgesehen, durch welche Schrauben hindurchgeführt werden können, um den Mastflansch an einen Leuchtenmast festzuklemmen.

Der Mastflansch 10 besitzt auf der der Mastaufnahme 12 gegenüberliegenden Seite ein Steckelement 16 und einen von dem Steckelement beabstandeten Stützbereich 18. Beide Bereiche 16 und 18 sind in der dargestellten Ausführungsform durch Kanten an einem dem Mastansatz 12 entgegengesetzten Ende des Mastflansches 10 ausgebildet.

Das Leuchtengehäuse 20 besitzt im hinteren Bereich mehrere Einsteckpositionen 22, in der gezeigten Ausführungsform vier Stück, und eine Anlagefläche 24. Die Einsteckpositionen 22 sind in Form von Vertiefungen ausgebildet, deren Form auf die Form des Steckelements 16 abgestimmt ist. Das Steckelement 16 kann in jede beliebige der mehreren Einsteckpositionen 22 eingesteckt werden. In jeder dieser Lagen kommt der Stützbereich 18 im Bereich der Anlagefläche 24 zu liegen, wobei zu verstehen ist, dass bei Verwendung der verschiedenen Einsteckpositionen 12 der Stützbereich 18 an der Anlagefläche 24 in geringfügig geänderten Positionen anliegt. Bezugnehmend auf die Figur 2 ist dargestellt, wie der Mastflansch 10 mit dem Steckelement 16 in die unterste der vier Einsteckpositionen 22 eingesteckt ist. Der Stützbereich 18 liegt an der Anlagefläche 24 auf. Durch die Formgebung der Einsteckpositionen 22 in Bezug auf das Steckelement 16 und die Form der Anlagefläche 24 in Bezug auf den Stützbereich 18 ruht das Leuchtengehäuse 10 auf dem Mastflansch 20 bereits alleine durch die eigene Schwerkraft. Die Einsteckpositionen 22 sind dazu so ausgebildet, dass das Steckelement 16 nur in einer definierten Richtung eingesteckt werden kann, so dass sich das Leuchtengehäuse 20 nicht durch eine Kippbewegung lösen kann. Die dargestellte Ausführungsform weist an der Anlagefläche 24 ferner noch einen Dorn 26 auf, der von der Anlagefläche 24 hervorsteht. Wie in Figur 2 dargestellt, greift der Dorn in den Mastflansch 10 ein und liegt dort an einer inneren Seite neben dem Stützbereich 18 an. Der Dorn 26 verhindert es, dass das Leuchtengehäuse entgegen der Schwerkraft von dem Mastflansch durch Verkippen gelöst werden kann. Durch den Dorn 26 ist es nur noch möglich, das Leuchtengehäuse 10 nur entgegen der Richtung abzuheben, welche durch die Einsteckrichtung des Steckelements 16 in eine beliebige der Einsteckpositionen 22 vorgegeben ist.

In jeder der vier möglichen Einsteckpositionen 22 weist das Leuchtengehäuse 20 gegenüber dem Mastflansch 10 einen geringfügig veränderten Winkel auf. Beispielsweise kann sich der Winkel des Leuchtengehäuses gegenüber dem Mastflansch in jeder der Einsteckpositionen um wenigstens 3° oder 5° verändern. Dadurch ist durch die Auswahl der Einsteckpositionen eine Justierung des Leuchtengehäuses gegenüber dem Mastflansch, der am Leuchtenmast festgelegt ist, möglich.

Bezugnehmend auf die Figur 3 ist die gleiche Leuchte dargestellt, wobei der Mastflansch 10 gegenüber dem Leuchtengehäuse 20 jedoch in einer um 90° geschwenkten und 180° gedrehten Position befestigt ist. In der dargestellten Ausführungsform tauschen der Stützbereich 18 und das Steckelement 16 des Mastflansches 10 ihre Funktion. Der Stützbereich 18 wirkt in dieser Montagelage als Steckelement und das Steckelement 16 wirkt in dieser Montage als Stützelement. Wie in der Figur 3 dargestellt, steckt der Bereich 18 in einer (der obersten) Einsteckposition 22, während sich das Element 16 auf der Anlagefläche 24 abstützt. Wie vorhergehend in Bezug auf Figur 2 beschrieben, ist durch Einstecken und Abstützen der Elemente 16 und 18 bereits ein sicherer Halt des Mastflansches 10 an dem Leuchtengehäuse 20 gegeben. In dieser Montagelage erstreckt sich der Dorn 26 durch eine Öffnung 18 in dem Mastflansch 12 nahe des in dieser Montagelage als Steckelement wirkenden Teils 16. Der Dorn 26 hat auch in dieser Montagelage die gleich Funktion, wie vorhergehend beschrieben. Er verhindert, dass sich das Leuchtengehäuse durch eine Kippbewegung aus der Einsteckposition lösen kann, indem der Dorn 26 in Verbindung mit der Öffnung 18 es nur erlaubt, das Leuchtengehäuse exakt entgegen der Richtung der Einsteckbewegung von dem Mastflansch abzuheben.

Die Montagelage des Mastflansches 10 an dem Leuchtengehäuse 20 gemäß Figur 2 wird als Aufsatzmontage bezeichnet, weil diese Konfiguration dafür eingerichtete ist, um die Leuchte auf einen vertikalen Ende eines Leuchtenmastes zu montieren. Die Montageposition gemäß Figur 3 wird demgegenüber als Ansatzmontage bezeichnet, weil sie dafür geeignet ist, die Leuchte an einem horizontalen Mastende zu montieren. Wie vorhergehend beschrieben, kann sowohl in der Ansatzmontage als auch in der Aufsatzmontage das Steckelement 16 bzw. 18 in jede beliebige der mehreren Einsteckpositionen 22 eingesteckt werden. Dadurch ist es möglich, den Mastflansch gegenüber dem Leuchtengehäuse sowohl zur Ansatzmontage als auch zur Aufsatzmontage im Winkel zu verstellen, weil die Einsteckpositionen 22 jeweils eine andere Winkellage des Leuchtengehäuses gegenüber der Längsachse der Mastaufnahme definieren. In einer Ausführungsform kann z.B. zwischen jeweils zwei benachbarten Einsteckpositionen sich ein Winkelversatz von 5° einstellen, so dass durch die dargestellten vier Einsteckpositionen die Leuchte um bis zu 15° in Stufen von jeweils 5° eingestellt werden kann durch Auswahl der Einsteckposition. Diese Einstellung ist sowohl in der Aufsatzmontage gemäß Figur 2 als auch der Ansatzmontage gemäß Figur 3 möglich. In der ersten Einsteckposition, wie in Figur 2 und 3 dargestellt, nimmt die Lichtaustrittsfläche eines Leuchtengehäuses einen Winkel von etwa 90° in der Aufsatzmontage und einen Winkel von etwa 0° in der der Ansatzmontage ein. Vorzugsweise ist der Winkel etwas größer als 0° bzw. 90° gewählt, nämlich z.B. 1,5° und 91,5°, um zu verhindern, dass bei einem durch Bautoleranzen nicht exakt vertikal bzw. horizontal verlaufenden Leuchtenmast die Lichtaustrittsfläche einen negativen Winkel zur Erdoberfläche einnimmt. Eine solche Ausrichtung wäre bei angeschalteter Leuchte sofort als fehlerhaft erkennbar, während ein etwas zu großer Anstellwinkel für das Erscheinungsbild der Leuchte für den Betrachter nicht wahrnehmar ist.

Bezugnehmend auf die Figur 4 und 5 wird ein weiterer Sicherungsmechanismus beschrieben. Die Figuren 4 und 5 zeigen das Leuchtengehäuse 20 mit dem Mastflansch 10, der zur Ansatzmontage angebracht ist. Zusätzlich zu den vorhergehend beschriebenen Elementen ist noch eine Feder 30 vorgesehen, die in einem Bereich zwischen dem Stützelement 16 und dem Anlagebereich 24 eingesteckt ist. Die Feder 30 weist etwa die Form eines U auf, wobei der mittlere Bereich des U zwischen dem Stützelement 16 und dem Anlagebereich 18 so eingesteckt ist, dass er drehbar ist. In dem mittleren Bereich sind ferner zwei durch Auskurvung des Federelements 30 gebildete Anpresselemente 32 vorgesehen, die in der in Figur 4 dargestellten Lage der Feder 30 noch von dem Stützbereich entfernt sind. Durch Drehen der Feder 30 verlagern sich die Anpresselemente 32 in Richtung zum Stützbereich und üben eine elastische Kraft auf den Stützbereich in Richtung zum Anlagebereich 24 aus. Dadurch wird ein Abnehmen des Leuchtengehäuses 20 vom Mastflansch 10 auch in der Richtung entgegen der Einsteckbewegung des Steckelements verhindert. Die Verbindung zwischen dem Mastflansch 10 und dem Leuchtengehäuse 20 ist damit in alle Richtungen gesichert. Das Federelement 30 weist zwei freie Schenkel 34 auf, die durch die seitlichen Enden des U gebildet sind. Diese Enden können in Aussparungen an Innenwänden des Leuchtengehäuses eingehakt werden, wie in Figur 5 dargestellt. Dadurch bleibt die Feder 30 in der Lage am Leuchtengehäuse fixiert, wobei die elastische Kraft, welche die Anpresselemente 32 auf den Stützbereich ausüben, durch die Gegenkraft, mit welcher die freien Enden 34 am Leuchtengehäuse befestigt sind, aufgebracht wird. Durch das Längenverhältnis der Anpresselemente 32 zu den freien Enden 34 wird ferner ein Hebelverhältnis hervorgebracht, welches erlaubt, die freien Enden 34 nur mit der Hand auszulenken, um eine entsprechende hohe Anpresskraft durch die Anpresselemente 32 zu erzeugen.

Bezugnehmend auf die Figuren 6 und 7 ist eine alternative Ausführungsformen dargestellt, wobei die in der vorhergehend beschriebenen Ausführungsform entsprechenden Elemente mit den gleichen Bezugszeichen versehen sind. Der Mastflansch 10 besitzt auf der der Mastaufnahme gegenüberliegenden Seite ein kreisförmiges Aufnahmeelement, dessen obere und untere Kanten dem Steckelement bzw. dem Stützbereich 16 und 18 entsprechen. Der Mastflansch 10 in der gezeigten Ausführungsform weist auf der zum Leuchtengehäuse weisenden Innenseite noch Rippen auf, die jedoch für die gezeigte Ausführungsform zur Befestigung des Leuchtengehäuses unerheblich sind. Tatsächlich handelt es sich um einen Mastflansch einer älteren Bauart, welcher in Verbindung mit einem neuartigen Leuchtengehäuse 10 nunmehr modifiziert benutzt wird.

Das Steckelement 16 und der Stützbereich 18 wirken mit mehreren Einsteckpositionen 22 und mit dem Anlagebereich 24 am Leuchtengehäuse 20 in der gleichen Weise zusammen, wie in der vorhergehen beschriebenen Ausführungsform.

Anstelle des Federelements 30 zur Sicherung der Verbindung ist jedoch in dieser Ausführungsform ein Kipphebelverschluss 40 vorgesehen. Dieser ist drehgelenkig an dem Leuchtengehäuse 20 angebracht und weist einen Hebel 42 und einen daran angebrachten Bügel 44 auf.

Das Leuchtengehäuse 20 besitzt im Bereich der Anlagefläche zwei Vorsprünge 26', die sich durch Längsschlitze 19' in dem Mastflansch erstrecken. An Einschnitten der Vorsprünge 26' können die Enden des Bügels 44 eingreifen und durch Kippen des Hebels 42 über einen Totpunkt festgespannt werden. Dadurch ist eine Sicherung, ähnlich wie vorhergehend zur Feder 30 beschrieben, zwischen dem Mastflansch 10 und dem Leuchtengehäuse 20 gegeben.

Zahlreiche Modifikationen von den vorhergehend beschriebenen Ausführungsformen können vorgenommen werden, ohne von der vorliegenden Erfindung, welche durch die Ansprüche definiert ist, abzuweichen. Insbesondere können mehr oder weniger Einsteckpositionen in verschiedenen Winkelabständen am Leuchtengehäuse vorgesehen sein. Ferner kann sich auch die Form der Einsteckelemente und der Stützbereiche am Mastflansch und die dazu korrespondierende Form der Einsteckpositionen und der Anlagefläche am Leuchtengehäuse verändern. Auch die zusätzlichen Sicherungselemente, wie vorhergehend als Feder und als Kipphebel beschrieben, können durch andere Sicherungselemente z.B. durch einen einfachen Federsplint oder andere bekannte Sicherungsmittel ersetzt werden.

### BEZUGSZEICHENLISTE

- 10: Mastflansch
- 12: Mastaufnahme
- 14: Schrauböffnung
- 16: Steckelement oder Stützbereich
- 18: Stützbereich oder Steckelement
- 19: Öffnung
- 19': Schlitz
- 20: Leuchtengehäuse
- 22: Einsteckposition
- 24: Anlagefläche
- 26: Dorn
- 26': Vorsprung
- 30: Feder
- 32: Andrückelement
- 34: freies Ende
- 40: Kipphebel
- 42: Hebel
- 44: Bügel

## Patentansprüche

1. Leuchte zur Befestigung an einem Mast, wobei die Leuchte Folgendes aufweist:
ein Leuchtengehäuse (20), in welchem Leuchtmittel angeordnet sind, um Licht durch eine Lichtaustrittsfläche der Leuchte abzugeben, und
einen Mastflansch (10), der eine Aufnahme (12) zum Befestigen an einem Ende eines Leuchtenmastes aufweist,
wobei der Mastflansch (10) an dem Leuchtengehäuse (20) in unterschiedlichen Winkelstellungen montierbar ist, so dass die Lichtaustrittsfläche gegenüber der Aufnahme in unterschiedlichen Lagen positionierbar ist,
wobei das Leuchtengehäuse einen Steckbereich mit mehreren Einsteckpositionen (22) aufweist, in welche ein Steckelement (16, 18) des Mastflansches (10) wahlweise einsteckbar ist, und das Leuchtengehäuse (20) eine Anlagefläche (24) aufweist, die sich auf einem vom Steckbereich beabstandeten Stützbereich (18, 16) des Mastflansches abstützt, wenn das Steckelement (16, 18) in einer beliebigen der Einsteckpositionen (22) eingesteckt ist,
**dadurch gekennzeichnet, dass**
die Leuchte ferner eine Feder (30) aufweist, welche zur Fixierung des Mastflansch (10) an dem Leuchtengehäuse (20) in einem Bereich zwischen der Anlagefläche (24) und dem Stützbereich (18, 16) eine elastische Kraft aufbringt, die einem Abrücken des Stützbereichs (18, 16) von der Anlagefläche (24) entgegenwirkt, oder dass das Leuchtengehäuse (20) einen Kipphebelverschluss (40) aufweist, der dafür eingerichtet ist, den Stützbereich (18, 16) des Mastflansches (10) gegenüber der Anlagefläche (24) des Leuchtengehäuses (20) zu fixieren.

2. Leuchte nach Anspruch 1, wobei die mehreren Einsteckpositionen (22) in dem Leuchtengehäuse (20) so angeordnet sind, dass die Lichtaustrittsfläche des Leuchtengehäuses gegenüber dem Mastflansch über einen Winkelbereich von wenigstens 5°, vorzugsweise von wenigstens 20°, stufenweise einstellbar ist.

3. Leuchte nach Anspruch 1 oder 2, wobei die mehreren Einsteckpositionen (22) und zugehörige Kontaktstellen zwischen den mehreren Stützbereichen und der Anlagefläche nicht auf einer gemeinsamen Kreisbahn liegen.

4. Leuchte nach einem der vorhergehenden Ansprüche, wobei der Mastflansch zwei Steckelement (16, 18) aufweist, welche wahlweise in jeweils eine der Einsteckpositionen (22) am Leuchtengehäuse einsteckbar sind, und die Anlagefläche (24) des Leuchtengehäuses (20) sich auf einem von zwei zu dem jeweils eingesteckten Steckelement (16, 18) beabstandeten Stützbereich (18, 16) des Mastflansches (10) abstützt.

5. Leuchte nach Anspruch 4, wobei die zwei Steckelemente (16, 18) in einem Winkelabstand so am Mastflansch (10) vorgesehen sind, dass der Mastflansch (10) wahlweise in zwei um 90° geschwenkte Positionen an dem Leuchtengehäuse montierbar ist, wenn wahlweise eines der beiden Steckelemente (16, 18) in die jeweils gleiche Einsteckposition (22) des Leuchtengehäuses (20) eingesteckt ist, wobei insbesondere eine Längsachse der Mastaufnahme (12) gegenüber der Lichtaustrittsfläche in einem Querschnitt durch die Längsachsen des Leuchtengehäuses (20) und der Mastaufnahme (12) einen Winkel von 0° bis 3° und 90° bis 93° einnimmt.

6. Leuchte nach Anspruch 4 oder 5, wobei die zwei Steckelemente (16, 18) durch jeweils ein Steckelement (16) und den zugehörigen beabstandeten Stützbereich (18) des Mastflansches gebildet sind.

7. Leuchte nach einem der vorhergehenden Ansprüche, wobei die Anlagefläche einen Dorn (26) aufweist, der mit einer Öffnung (19) oder einer Fläche im Stützbereich (18) des Mastflansches so zusammenwirkt, dass das Leuchtengehäuse (20) vom Mastflansch nur in einer Richtung entgegengesetzt zu der Einsteckbewegung des Steckelements (16, 18) in eine beliebigen der Einsteckpositionen (22) abnehmbar ist.

8. Leuchte nach einem der vorhergehenden Ansprüche soweit diese die Feder (30) aufweist, wobei sich die Feder (30) mit wenigstens einem freien Ende (34) an dem Leuchtengehäuse (20) abstützt, um die elastische Kraft aufzubringen.

9. Leuchte nach einem der vorhergehenden Ansprüche soweit diese den Kipphebelverschluss (40) aufweist, wobei der Kipphebelverschluss (40) mit einem Bügel (44) in wenigstens einen Vorsprung (26') eingreift, der sich vom dem Leuchtengehäuse durch wenigstens eine Aussparung im Stützbereich (18), insbesondere einen oder zwei längliche Schlitze (19') im Stützbereich (18, 16) in jeder möglichen Montagepositionen, die durch das wahlweise Einstecken des Steckelements (16, 18) in eine der Einsteckpositionen (22) vorgegeben ist, erstrecken.

## Claims

1. A luminaire for mounting on a pole, the luminaire comprising:
a luminaire housing (20) in which illuminating means are arranged to emit light through a light emitting surface of the luminaire, and
a pole flange (10) having a receptacle (12) for attachment to an end of a luminaire pole,
wherein the pole flange (10) is mountable to the luminaire housing (20) in different angular positions so that the light emitting surface is positionable in different positions relative to the receptacle,
the light housing having a plug-in region with a plurality of plug-in positions (22) into which a plug-in element (16, 18) of the post flange (10) can be selectively plugged, and the luminaire housing (20) having an abutment surface (24) which is supported on a support region (18, 16) of the pole flange at a distance from the plug-in region when the plug-in element (16, 18) is plugged into any one of the plug-in positions (22),
**characterized in that**
the light further comprises a spring (30) which, for fixing the pole flange (10) to the light housing (20), applies an elastic force in a region between the abutment surface (24) and the support region (18, 16), which elastic force prevents the support region (18, 16) from the abutment surface (24), or **in that** the luminaire housing (20) has a toggle lock (40) which is designed to fix the supporting region (18, 16) of the pole flange (10) with respect to the abutment surface (24) of the luminaire housing (20).

2. The luminaire according to claim 1, wherein the plurality of plug-in positions (22) in the luminaire housing (20) are arranged in such a way that the light emission surface of the luminaire housing can be adjusted in steps relative to the pole flange over an angular range of at least 5°, preferably of at least 20°.

3. The luminaire according to claim 1 or 2, wherein the plurality of insertion positions (22) and associated contact points between the plurality of support areas and the abutment surface do not lie on a common circular path.

4. The luminaire according to one of the preceding claims, wherein the pole flange has two plug-in elements (16, 18) which can be selectively plugged into one of the plug-in positions (22) on the luminaire housing in each case, and the abutment surface (24) of the luminaire housing (20) is supported on one of two supporting regions (18, 16) of the pole flange (10) spaced apart from the plug-in element (16, 18) plugged in in each case.

5. The luminaire according to claim 4, wherein the two plug-in elements (16, 18) are provided at an angular spacing on the pole flange (10) in such a way that the pole flange (10) can be mounted on the luminaire housing optionally in two positions pivoted through 90° if optionally one of the two plug-in elements (16, 18) is inserted into the same respective insertion position (22) of the luminaire housing (20), wherein in particular a longitudinal axis of the pole receptacle (12) assumes an angle of 0° to 3° and 90° to 93° relative to the light exit surface in a cross-section through the longitudinal axes of the luminaire housing (20) and the pole receptacle (12).

6. The luminaire according to claim 4 or 5, wherein the two plug elements (16, 18) are each formed by a plug element (16) and the associated spaced support area (18) of the pole flange.

7. The luminaire according to any one of the preceding claims, wherein the abutment surface comprises a spike (26) which cooperates with an opening (19) or a surface in the support area (18) of the pole flange in such a way that the luminaire housing (20) is removable from the pole flange only in a direction opposite to the insertion movement of the plug-in element (16, 18) into any one of the insertion positions (22).

8. The luminaire according to one of the preceding claims in so far as it comprises the spring (30), wherein the spring (30) is supported with at least one free end (34) on the luminaire housing (20) in order to apply the elastic force.

9. The luminaire according to one of the preceding claims in so far as it comprises the toggle lock (40), wherein the toggle lock (40) engages with a bracket (44) in at least one projection (26') extending from the luminaire housing through at least one recess in the support area (18), in particular one or two elongated slots (19') in the support area (18, 16) in any possible mounting position predetermined by the selective insertion of the plug-in element (16, 18) in one of the plug-in positions (22).

## Revendications

1. Luminaire destiné à être fixé à un mât, dans lequel le luminaire comprend ce qui suit :
un boîtier de luminaire (20), dans lequel sont disposés des moyens d'éclairage, afin d'émettre une lumière à travers une surface de sortie de lumière du luminaire et
une bride de mât (10), qui comprend un logement (12) pour ,la fixation à une extrémité d'un mât de luminaire,
dans lequel la bride de mât (10) peut être montée sur le boîtier de luminaire (20) dans différentes positions angulaires de façon à ce que la surface de sortie de lumière puisse être positionnée dans différentes positions par rapport au logement,
dans lequel le boîtier de luminaire comprend une partie d'enfichage avec plusieurs positions d'enfichage (22), dans lesquelles un élément d'enfichage (16, 18) de la bride de mât (10) peut être enfiché de manière sélective et le boîtier de luminaire (20) comprend une surface d'appui (24) qui s'appuie sur une partie de soutien (18, 16), distante de la partie d'enfichage, de la bride de mât, lorsque l'élément d'enfichage (16, 18) est enfichée dans une quelconque des positions d'enfichage (22),
**caractérisé en ce que**
le luminaire comprend en outre un ressort (30) qui applique, pour la fixation de la bride de mât (10) au boîtier de luminaire (20), dans une zone entre la surface d'appui (24) et la partie de soutien (18, 16), une force élastique qui s'oppose à l'écartement de la partie de soutien (18, 16) de la surface d'appui (24) ou **en ce que** le boîtier de luminaire (20) comprend une fermeture à levier basculant (40), qui est conçue pour fixer la partie de soutien (18, 16) de la bride de mât (10) par rapport à la surface d'appui (24) du boîtier de luminaire (20).

2. Luminaire selon la revendication 1, dans lequel les plusieurs positions d'enfichage (22) sont disposées dans le boîtier de luminaire (20) de façon à ce que la surface de sortie de la lumière du boîtier de luminaire peut être réglée par paliers sur une plage angulaire d'au moins 5°, de préférence d'au moins 20°.

3. Luminaire selon la revendication 1 ou 2, dans lequel les plusieurs positions d'enfichage (22) et les points de contact correspondants entre les plusieurs parties de soutien et la surface d'appui ne se trouvent pas sur une trajectoire circulaire commune.

4. Luminaire selon l'une des revendications précédentes, dans lequel la bride de mât comprend deux éléments d'enfichage (16, 18) qui peuvent être enfichées sélectivement dans respectivement une des positions d'enfichage (22) sur le boîtier de luminaire et la surface d'appui (24) du boîtier de luminaire (20) s'appuie sur une parmi deux parties de soutien (18, 16), distantes de l'élément d'enfichage (16, 18) respectivement enfiché, de la bride de mât (10).

5. Luminaire selon la revendication 4, dans lequel les deux éléments d'enfichage (16, 18) sont prévus dans une distance angulaire sur la bride de mât (10) de façon à ce que la bride de mât (10) puisse être montée sélectivement dans des positions pivotées à 90° sur le boîtier de luminaire, lorsque, de manière sélective, un des deux éléments d'enfichage (16, 18) est enfiché dans la position d'enfichage (22) respectivement identique du boîtier de luminaire (20), dans lequel, plus particulièrement, un axe longitudinal du logement de mât (12) prend, par rapport à la surface de sortie de la lumière, dans une section transversale à travers les axes longitudinaux du boîtier de luminaire (20) et du logement de mât (12), un angle de 0° à 3° et de 90° à 93°.

6. Luminaire selon la revendication 4 ou 5, dans lequel les deux éléments d'enfichage (16, 18) sont constitués respectivement d'un élément d'enfichage (16) et de la partie de soutien (18) distante correspondante de la bride de mât.

7. Luminaire selon l'une des revendications précédentes, dans lequel la surface d'appui comprend une broche (26) qui interagit avec une ouverture (19) ou une surface dans la partie de soutien (18) de la bride de mât de façon à ce que le boîtier de luminaire (20) puisse être retiré de la bride de mât uniquement dans une direction opposée au mouvement d'enfichage de l'élément d'enfichage (16, 18) vers une quelconque des positions d'enfichage (22).

8. Luminaire selon l'une des revendications précédentes, dans la mesure où il comprend le ressort (30), dans lequel le ressort (30) s'appuie, avec au moins une extrémité libre (34), sont le boîtier de luminaire (20), afin d'appliquer la force élastique.

9. Luminaire selon l'une des revendications précédentes, dans la mesure où il comprend la fermeture à levier basculant (40), dans lequel la fermeture à levier basculant (40) s'emboîte, avec un étrier (44), dans au moins une saillie (26'), qui s'étend à partir du boîtier de luminaire à travers au moins un évidement dans la partie de soutien (18), plus particulièrement une ou deux fentes allongées (19') dans la partie de soutien (18, 16) dans chaque position de montage possible prédéterminée par l'enfichage sélectif de l'élément d'enfichage (16, 18) dans une des positions d'enfichage (22).
